# EUROPÄISCHE PATENTSCHRIFT

(11) **EP 1 425 491 B1**
(45) Veröffentlichungstag und Bekanntmachung des Hinweises auf die Patenterteilung: **09.02.2005**
(21) Anmeldenummer: 02798727.0
(22) Anmeldetag: 16.09.2002
(51) Int. Cl.: E06B 1/60, E04F 21/00

(54) **Haltevorrichtung für einen Fensterstock sowie Verfahren zum Einstellen eines Fensterstocks in eine Maueröffnung**
Retaining device designed for a window frame and method for inserting a window frame in a structural opening
Dispositif de maintien con u pour un châssis de fenêtre et procédé d'insertrion d'un châssis de fenêtre dans une baie

(30) Priorität: 14.09.2001 DE 10145500; 07.12.2001 EP 01129118; 08.04.2002 EP 02007845
(43) Veröffentlichungstag der Anmeldung: 09.06.2004
(73) Patentinhaber: Lutzny, Ernst, 85435 Erding (DE); Reithofer, Ludwig, 85405 Nandlstadt (DE)
(72) Erfinder: Lutzny, Ernst, 85435 Erding (DE); Reithofer, Ludwig, 85405 Nandlstadt (DE)
(74) Vertreter: Joppich, Martin, Dr.
(86) Internationale Anmeldenummer: PCT/EP2002/010379
(87) Internationale Veröffentlichungsnummer: WO 2003/025324

(56) Entgegenhaltungen:
- DE-A- 2 207 668
- DE-A- 4 309 755
- DE-A- 19 545 407
- DE-U- 9 419 530
- DE-U- 20 115 225
- FR-A- 2 123 228
- US-A- 4 488 391
- PATENT ABSTRACTS OF JAPAN vol. 1997, no. 07, 31. Juli 1997 (1997-07-31) -& JP 09 088431 A (TAIKO KINOSHITA KENSETSU KK), 31. März 1997 (1997-03-31) in der Anmeldung erwähnt

## Beschreibung

Die Erfindung betrifft eine Haltevorrichtung zum Halten eines Fensterstocks in einer Maueröffnung, mit einem zwei Backen aufweisenden Fixierelement, zwischen denen der Rahmen des Fensterstocks verspannbar ist, und mit einem Federelement zum Abstützen des in der Maueröffnung eingestellten Fensterstocks mit federnder Vorspannung.

Darüber hinaus betrifft die Erfindung ein Verfahren zum Montieren eines Fensterstocks in einer Maueröffnung.

Eine gattungsgemäße Haltevorrichtung ist aus DE 195 45 407 A bekannt. DE 195 45 407 A offenbart eine Haltevorrichtung für einen Fensterrahmen oder ein Türelement, die aus einer Schraubzwinge und einem Teleskopspanner besteht. Die Schraubzwinge und der Teleskopspanner sind als getrennte Bauteile ausgeführt, wobei der Teleskopspanner wiederum aus zwei teleskopartig-verschiebbaren Rohren und einer Druckfeder besteht. Um das Türelement bzw. den Fensterrahmen gegenüber einem Mauersturz abzustützen, wird der Teleskopspanner an dem Fensterrahmen bzw. an dem Türelement mit der Schraubzwinge befestigt, wobei die ineinander verschiebbaren Rohre des Teleskopspanners durch die Federkraft der Druckfeder auseinandergedrückt werden und sich das Innenrohr an dem Mauersturz abstützt.

Ein Nachteil der aus DE 195 45 407 A bekannten Haltevorrichtung besteht darin, dass die Handhabung der Haltevorrichtung für einen Fachmann verhältnismäßig aufwendig ist.

Es ist bekannt, Befestigungselemente, sogenannte Schlaudern, an Fensterstöcken anzubringen, um den in die entsprechende Maueröffnung eingestellten Fensterstock bei der Montage zu halten. Problematisch ist die Montage von großen Fensterstöcken, die von einer Person während der Montage nicht mehr zu halten sind. Für die Montage von derartigen Fensterstöcken werden üblicherweise mehrere Personen eingesetzt, so dass diese Montage personalaufwendig ist.

Auf der anderen Seite gibt es inzwischen auch schon Montagetechniken für Fensterstöcke, bei denen die Fensterstöcke ohne Verwendung von Schlaudern gegenüber der Maueröffnung befestigt werden. In diesem Fall steht kein besonderer Angriffspunkt zur Verfügung, um den Fensterstock in der zu montierenden Stellung zu halten. Zur Montagehilfe sind hier Luftsäckchen bekannt, die zwischen dem Fensterstock und der Maueröffnung eingelegt und aufgeblasen werden. Beim Aufblasen der Luftsäckchen verklemmen sodann die Luftsäckchen den Fensterstock gegenüber der Maueröffnung, so dass der Fensterstock in der dadurch gehalterten Stellung montiert werden kann.

Aus DE 94 19 530 U ist eine Haltevorrichtung bekannt, die einen abgewinkelten Flachstahl aufweist, der mit einer Gewindespindel verschoben werden kann, um sich gegenüber der Maueröffnung abzustützen.

Aus JP 09088431A sind Haltevorrichtungen für einen Fensterstock bekannt, mit denen der Fensterstock in die Fensteröffnung eingestellt werden kann und die gleichzeitig dazu dienen, den Fensterstock mit einer metallischen Außenseite der Mauerlaibung zu verschweißen. Die Haltevorrichtungen weisen zum Teil federnde Elemente auf, sind allerdings nicht dazu geeignet, nach dem Einstellen des Fensterstockes in die Maueröffnung vom Fensterstock wieder entfernt zu werden, um so für eine weitere Montage wiederverwendet werden zu können.

Aus US 4,488,391 ist es bekannt, Blattfedern an dem äußeren Rand des Fensterstocks zu fixieren, um den Fensterstock in dafür vorgefertigte Zargen zu montieren. Derartige Zargen werden dazu verwendet, um Fensterstöcke erdbebensicher einzubauen. Hierzu wird in eine Maueröffnung zunächst die vorgefertigte Zarge eingesetzt. In diese Zarge wird sodann der Fensterstock eingesetzt, wobei in vertikaler Richtung ein kleiner Spalt verbleibt, um Erdbebenerschütterungen ausgleichen zu können. Um den Fensterstock in der vorgefertigten Zarge trotz des Spaltes möglichst vibrationsfrei zu halten, ist eine Blattfeder vorgesehen, die an einem Ende mit dem Fensterstock vernagelt wird und die am anderen Ende beim Einbau an der dafür vorgefertigten Zarge anliegt. Die Blattfedern sind nach dem Einstellen des Fensterstocks unzugänglich und können damit nicht entfernt werden, wenn der Fensterstock in die Zarge eingestellt ist.

Aufgabe der Erfindung ist es, eine Haltevorrichtung bereitzustellen, die eine möglichst einfache Montage des Fensterstocks erlaubt.

Diese Aufgabe wird erfindungsgemäß dadurch gelöst, dass das Federelement aus einer an dem Fixierelement befestigten Blattfeder besteht, deren freies Ende an der Maueröffnung anliegt, wenn der Fensterstock in die Maueröffnung eingestellt ist, und die jede Art von Verschiebung des Fensterstocks gegenüber der Maueröffnung auszugleichen vermag.

Bei einem erfindungsgemäßen Verfahren zum Halten des Fensterstocks in einer Maueröffnung mit einer Haltevorrichtung weist die Haltevorrichtung ein Fixierelement zum Fixieren der Haltevorrichtung am Fensterstock und eine an dem Fixierelement befestigte Blattfeder zum Halten des Fensterstocks in der Maueröffnung auf und ist gekennzeichnet durch Fixieren der Haltevorrichtung am Rahmen des Fensterstocks, wobei der Rahmen des Fensterstocks zwischen zwei Backen des Fixierelements verklemmt wird, und Einstellen des Fensterstocks in die Maueröffnung, wobei das freie Ende der Blattfeder an der Maueröffnung anliegt und dabei jede Art von Verschiebung des Fensterstocks gegenüber der Maueröffnung auszugleichen vermag.

Im Folgenden wird die Erfindung mit Bezug auf die beiliegenden Zeichnungen näher erläutert. Ausführungsformen der erfindungsgemäßen Haltevorrichtung sind Fig. 10, Fig. 11 und Fig. 12 beschrieben. Es zeigen:
- Fig. 1: eine Prinzipskizze eines Fensterstocks, der von zwei erfindungsgemäßen Haltevorrichtungen in einer Maueröffnung gehalten wird,
- Fig. 2: eine Draufsicht einer Haltevorrichtung nach einer ersten Alternative,
- Fig. 3: einen Schnitt durch die Haltevorrichtung gemäß Fig. 2, die in einem fensterstockseitigen Profil fixiert ist,
- Fig. 4: einen Schnitt durch die Oberseite eines Fensterstocks, der in eine Maueröffnung eingestellt ist und von der Haltevorrichtung gemäß Fig. 2 gehalten wird,
- Fig. 5a: ein Adapterstück für einen Fensterstock aus Holz,
- Fig. 5b: einen Fensterstock aus Holz mit einem eingesetzten Adapterstück gemäß Fig. 5a,
- Fig. 6: eine Haltevorrichtung nach einer zweiten Alternative für einen Fensterstock aus Holz,
- Fig. 7: eine Draufsicht auf die Haltevorrichtung gemäß Fig. 6,
- Fig. 8: eine Haltevorrichtung nach einer dritten Alternative für einen Fensterstock aus Kunststoff,
- Fig. 9: eine Draufsicht auf die Haltevorrichtung gemäß Fig. 8,
- Fig. 10: eine erste Ausführungsform der erfindungsgemäßen Haltevorrichtung,
- Fig. 11: eine zweite Ausführungsform der erfindungsgemäßen Haltevorrichtung, und
- Fig. 12: eine dritte Ausführungsform der erfindungsgemäßen Haltevorrichtung.

Fig. 1 zeigt eine Prinzipskizze eines Fensterstocks 101, der von zwei erfindungsgemäßen Haltevorrichtungen 102 und 103 in einer Maueröffnung 104 gehalten wird. Grundsätzlich besteht die Maueröffnung 104 aus einer rechteckförmigen Öffnung im Mauerwerk, von der in Fig. 1 der Einfachheit halber nur die obere Hälfte dargestellt ist. Der Fensterstock 101 ist in der Regel auf der unteren Seite der Maueröffnung auf zwei nicht dargestellten Abstandsstücken aufgestellt und wird an seiner oberen Seite durch zwei Haltevorrichtungen 102 und 103 gehalten. Die nähere Ausgestaltung der Haltevorrichtungen 102 und 103 wird anhand der Figuren 2 bis 4 erläutert.

Fig. 2 zeigt eine Draufsicht einer Haltevorrichtung nach einer ersten Alternative. Die Haltevorrichtung 201 weist ein Trägerelement 202 in Form eines Blechstreifens auf, der an der Stelle 207 um ungefähr 45° abgewinkelt ist. Auf der einen Seite des Trägerelements 202 ist ein Fixierelement 204 bestehend aus zwei Nasen 205 und 206 angebracht. Auf der anderen Seite des Trägerelements 202 ist eine Blattfeder 203 aus Federstahl angebracht. Die Blattfeder 203 ist an den Stellen 208 und 209 abgewinkelt, wie dies aus der Fig. 3 ersichtlich ist.

Fig. 3 zeigt einen Schnitt durch die Haltevorrichtung gemäß Fig. 2, die in einem fensterstockseitigen Profil fixiert ist. Von dem Fensterstock 301 ist der Übersichtlichkeit halber nur ein kleiner Ausschnitt mit dem Profil 302 dargestellt. Das Profil weist zwei Profilkanten 303 und 304 auf, zwischen denen das Fixierelement 204 mit den Nasen 205 und 206 lösbar fixierbar ist. Hierzu wird das Fixierelement 204 in das Profil 302 zunächst so eingelegt, dass die Nasen 205 und 206 ungefähr längs zum Profil 302 ausgerichtet sind. Dann wird die Haltevorrichtung 201 samt dem Fixierelement 204 um ca. 90° verdreht, so dass sich die Nasen 205 und 206 in dem Profil 302 zwischen den Profilkanten 303 und 304 verklemmen, wie dies im Schnitt der Fig. 3 dargestellt ist.

Zum leichteren Fixieren und Lösen des Fixierelements 204 ist das Trägerelement 202 an der Stelle 207 um ca. 45° abgewinkelt und ist damit sowohl beim Einlegen des Fixierelements, als auch zum Lösen des Fixierelements gut zugänglich. Das freie Ende des Trägerelements 202 kann auch als Griff mit einer Kunststoffummantelung ausgebildet sein.

Fig. 4 zeigt einen Schnitt durch die Oberseite eines Fensterstocks 401, der in eine Maueröffnung 403 eingestellt ist und von der Haltevorrichtung gemäß Fig. 2 gehalten wird. Die Haltevorrichtung 201 entspricht der in den Figuren 2 und 3 erläuterten Haltevorrichtung. Die Blattfeder 203 ist an den Stellen 208 und 209 abgeknickt, so dass das freie Ende parallel an der Kante 404 der Maueröffnung 403 anliegt. Hierdurch lässt sich eine größere Berührungsfläche zwischen der Blattfeder und der Maueröffnung im montierten Zustand erreichen. Alternativ ist es denkbar, dass das freie Ende als Teller ausgebildet ist, der mauerseitig punktförmig an der Kante 404 der Maueröffnung 403 anliegt. Auf diese Weise kann sichergestellt werden, dass das freie Ende der Blattfeder mit dem Teller an der Kante 404 entlang gleiten kann, ohne sich mit kleineren Mauervorsprüngen oder Mörtelresten zu verhaken.

Fig. 5a zeigt ein Adapterstück für einen Fensterstock aus Holz. Das Adapterstück besteht aus Kunststoff und weist zwei Stege 502, 503 auf, zwischen die das Fixierelement der Haltevorrichtung verklemmt werden kann. Außerdem sind zwei Durchgangsbohrungen 504, 505 vorgesehen, mit denen das Adapterstück in einer entsprechenden Nut verschraubt werden kann.

Fig. 5b zeigt einen Fensterstock aus Holz mit einem eingesetzten Adapterstück gemäß Fig. 5a. In dem Fensterstock 506 wurde eine Nut eingefräst, in die das Adapterstück 501 wie abgebildet eingesetzt wurde.

Fig. 6 zeigt eine Haltevorrichtung nach einer zweiten Alternative für einen Fensterstock aus Holz. Der Fensterstock 601 weist in diesem Fall bereits zwei bei der Lieferung vorhandene Nuten 609, 610 auf. Das Fixierelement 605 ist als Excenter ausgestaltet, so daß es sich direkt in der Nut 609 verklemmen lässt. Im Gegensatz zur Haltevorrichtung gemäß Fig. 2 ist der Griff 602 an das Trägerelement 603 um ca. 30° gegenüber der Horizontalen nach unten geneigt. Die Blattfeder 604 ist über Schrauben 607 an dem Trägerelement 603 angeschraubt. Am Ende 608 ist die Blattfeder 604 leicht abgeknickt, um einen besseren Halt im montierten Zustand gegenüber der Laibung sicherzustellen. Position 606 zeigt die Blattfeder 604 im verbogenen Zustand während der Montage gegenüber der Laibung. Durch die Schrägstellung des Griffes 602 ist der Griff dem Monteur leichter zugänglich.

Fig. 7 zeigt eine Draufsicht auf die Haltevorrichtung gemäß Fig. 6. Die identisch bezeichneten Positionen entsprechen denen von Fig. 6, so daß diesbezüglich auf die Beschreibung gemäß Fig. 6 verwiesen wird. Position 605 deutet die Form des Fixierelementes an, das sich auf der Unterseite des Trägerelementes 603 befindet. Die leicht ovale Form ist excenterförmig ausgestaltet und ermöglicht somit ein direktes Verklemmen gegenüber einer bereits bestehenden Nut in einem Fensterstock aus Holz. Wie außerdem aus der Draufsicht zu erkennen, ist der Griff 602 gegenüber der Symmetrieachse 701 zusätzlich noch um ca. 45° verkippt, um nach der Montage des Fensterstocks die Haltevorrichtung auf einfach zugängliche Weise um volle 90° verdrehen zu können.

Fig. 8 zeigt eine Haltevorrichtung nach einer dritten Alternative für einen Fensterstock aus Kunststoff. Der Unterschied gegenüber der Darstellung gemäß Fig. 6 besteht in den Positionen 801 und 805. Der Fensterstock 801 ist diesmal aus Kunststoff gefertigt und weist die Profile 809, 810 auf. Dementsprechend ist mit den Schrauben 807 ein geändertes Fixierelement 805 an dem Trägerelement 803 befestigt. Die übrigen Elemente sind entsprechend der Haltevorrichtung gemäß Fig. 6 ausgestaltet, so daß diesbezüglich auf die Beschreibung gemäß Fig. 6 verwiesen wird.

Fig. 9 zeigt eine Draufsicht auf die Haltevorrichtung gemäß Fig. 8. Die Position 805 deutet die Form des Fixierelementes an, das unter dem Trägerelement 803 befestigt ist. Das Fixierelement 805 wird zunächst zwischen die Profile 809, 810 eingesetzt. Durch Verdrehen des Griffes 802 um 90° greifen sodann die Nasen 902, 903 unter die Profile 809, 810, so daß das Fixierelement 805 lösbar am äußeren Rand des Fensterstocks fixiert ist. Die übrigen Positionen entsprechen in ihrer Ausgestaltung denjenigen gemäß Fig. 7, so daß diesbezüglich auf die Beschreibung gemäß Fig. 7 verwiesen wird.

Fig. 10 zeigt eine erste Ausführungsform der erfindungsgemäßen Haltevorrichtung, die für verschiedenartige Fensterstöcke einsetzbar ist. Ihrem grundsätzlichen Aufbau nach besteht die Haltevorrichtung 1001 ebenfalls aus einer Blattfeder 1002 und einem Fixierelement 1003. Ein wesentlicher Unterschied der erfindungsgemäßen Haltevorrichtung gegenüber den bisher beschriebenen alternativen Haltevorrichtungen besteht allerdings darin, dass die Haltevorrichtung universell für verschiedenartige Fensterstöcke einsetzbar ist, und zwar unabhängig von der äußeren Profilform des Fensterstockes. Dies wird dadurch erreicht, indem der Rahmen des Fensterstockes zwischen dem Fixierelement 1003 und einer an dem Trägerelement 1004 angesetzten Gegendruckplatte 1005 verklemmt wird. Die Blattfeder 1002 weist an ihrer Unterseite einen Fingerhaken 1006 auf. Unter dem Fingerhaken befindet sich ein Haltestift 1007, der senkrecht zu dem Trägerelement 1004 befestigt ist. Das Fixierelement 1003 ist an der Querplatte 1008 verschraubt und kann in Richtung des Langloches 1015 entsprechend positioniert werden. Das Fixierelement 1003 besteht dabei wiederum aus dem Stempel 1009 sowie einer daran angelenkten Führungsstange 1011. Die Führungsstange 1011 ist von einer Druckfeder 1010 umgeben, die auf den Stempel 1009 eine entsprechende Druckkraft in Richtung Gegendruckplatte 1005 ausübt. Die Führungsstange weist an ihrem unteren Ende ihrer Länge nach mehrere Fixierbohrungen 1014 auf, in die ein federnder Fixierstift 1013 entsprechend einrasten kann, um die Führungsstange 1011 und den Stempel 1009 entgegen der Druckkraft der Druckfeder 1010 in einer bestimmten Position zu fixieren. Am unteren Ende der Führungsstange 1011 befindet sich ein Zugring 1012, um die Führungsstange 1011 und den Stempel 1009 mit Handkraft zu betätigen.

Zur Montage eines Fensterstockes fixiert der Monteur zunächst die Haltevorrichtung mit dem Fixierelement 1003 an den Fensterstock. Hierzu wird der Stempel 1009 mit dem Zugring 1012 gegen die Federkraft der Druckfeder 1010 zunächst weit genug nach unten gezogen und in einer geeigneten Fixierbohrung 1014 mit dem federnden Fixierstift 1013 fixiert. Sodann wird die Gegendruckplatte 1005 am oberen Rand des Fensterstockes aufgesetzt und der Stempel 1009 mit Hilfe der Federkraft der Druckfeder 1010 gegen den unteren Teil des Fensterstockes gepresst. Die Führungsstange 1011 kann dabei aus ihrer Fixierstellung dadurch gelöst werden, indem der Zugring 1012 mit der Führungsstange 1011 um ca. 90° um seine vertikale Achse gedreht wird und somit die jeweilige Fixierbohrung 1014 aus dem Fixierstift 1013 ausrastet. In dieser Stellung gleitet der Fixierstift 1013 ohne rasternde Wirkung an der Führungsstange entlang, so dass der Stempel stufenlos verstellt werden kann. Selbstverständlich können ggf. mehrere Haltevorrichtungen auf die gleiche Weise am äußeren Rand des zu montierenden Fensterstockes fixiert werden.

In einem nächsten Schritt folgt sodann das Einstellen des Fensterstockes in die Maueröffnung, wobei der Monteur die Blattfeder 1002 mit dem Fingerhaken 1006 gegenüber dem Halterstift 1007 herunterbiegen kann. Sobald der Fensterstock sich in der geeigneten Position befindet, kann der Monteur die Blattfeder 1002 freigeben, die sodann den Fensterstock gegenüber der Mauerlaibung fixiert. Nachdem der Fensterstock in geeigneter Weise befestigt wurde (beispielsweise durch Verschäumen oder durch Verschrauben, können die Haltevorrichtungen wieder entfernt werden. Hierzu wird zunächst zweckmäßigerweise der Stempel durch den Zugring wieder nach unten gezogen und in einer geeigneten Fixierbohrung 1014 durch den Fixierstift 1013 fixiert. Sodann wird die Blattfeder 1002 durch Herunterziehen des Fingerhakens 1006 gegenüber dem Haltestift 1007 entlastet, wodurch die Haltevorrichtung gegenüber dem Fensterstock und der Mauerlaibung freigegeben wird.

In der Praxis haben sich als Federkraft für die Blattfeder ca. 35 Newton und als Federkraft für die Druckfeder 1010 ca. 75 Newton bewährt.

Fig. 11 zeigt eine zweite Ausführungsform der Erfindung. Diese Haltevorrichtung unterscheidet sich gegenüber der ersten Haltevorrichtung gemäß Fig. 10 dadurch, dass die Blattfeder und das Fixierelement über einen Hebelmechanismus gemeinsam betätigt werden können. Der Einfachheit halber sind die sich entsprechende Elemente mit den gleichen Endziffern bezeichnet. Demnach besteht auch die Haltevorrichtung 1101 ihrem grundsätzlichen Aufbau nach aus einer Blattfeder 1102 und einem Fixierelement 1103. In entsprechender Weise zur erfindungsgemäßen Haltevorrichtung gemäß Fig. 10 sind ebenfalls vorgesehen: Ein Trägerelement 1104, eine Gegendruckplatte 1105, eine Querplatte 1108 mit einem Langloch 1115, ein Stempel 1109 mit einer Führungsstange 1111 und einer Druckfeder 1110 sowie Fixierbohrungen 1114 und einem federnden Fixierstift 1113.

Hinsichtlich der Funktionsweise dieser Elemente kann der Einfachheit halber auf die Beschreibung von Fig. 10 verwiesen werden.

Zur gemeinsamen Betätigung der Blattfeder 1102 und des Fixierelementes 1103 weist allerdings die Haltevorrichtung gemäß Fig. 11 nunmehr einen Kniehebelmechanismus auf, der an der Seitenplatte 1120 befestigt ist, die wiederum mit dem Trägerelement 1104 verbunden ist. An der Seitenplatte 1120 ist um die Drehachse 1122 eine Schwinge 1121 angelenkt, an der wiederum die Führungsstange 1111 zur Betätigung des Stempels 1109 sowie eine Zugstange 1123 zur Betätigung der Blattfeder 1102 angelenkt sind. Die Zugstange 1123 ist an ihrem anderen Ende in einem Langloch 1125 von einem Anker 1124 geführt, der wiederum an der unteren Seite der Blattfeder 1102 befestigt ist. Durch Befestigung der Schwinge 1121 gegenüber der Seitenplatte 1120 werden sowohl die Zugfeder 1102 als auch der Stempel 1109 gegen die wirkenden Federkräfte nach unten gezogen bzw. können in umgekehrter Weise wieder freigegeben werden können.

Die Montage eines Fensterstockes verläuft grundsätzlich wie in der gemäß Fig. 10 beschriebenen Weise, erfolgt aber nunmehr unter Zuhilfenahme des Kniehebelmechanismus. Durch Betätigung des Kniehebelmechanismus kann die Haltevorrichtung in bekannter Weise zunächst am äußeren Rand des Fensterstockes fixiert werden, indem der Fensterstock in geeigneter Weise zwischen der Gegendruckplatte 1105 und dem Stempel 1109 verklemmt wird. Sodann kann der Fensterstock in die Maueröffnung eingestellt werden, wobei die Blattfeder 1102 sich aufgrund der Langlochführung 1125 frei gegenüber der Zugstange 1123 nach unten verbiegen und somit sich der Maueröffnung in geeigneter Weise anpassen kann. Nach Befestigung des Fensterstockes kann die Haltevorrichtung durch Betätigung des Kniehebelmechanismus sodann auf einfache Weise gelöst und für die nächste Montage wiederverwendet werden.

Fig. 12 zeigt eine dritte Ausführungsform einer erfindungsgemäßen Haltevorrichtung, die ebenso wie die erste und zweite Ausführungsform für verschiedenartige Fensterstöcke einsetzbar ist. Ihrem grundsätzlichen Aufbau nach besteht die Haltevorrichtung 1201 ebenfalls aus einer Blattfeder 1202 und einem Fixierelement 1203. Der Unterschied zu den Haltevorrichtungen 1001 und 1101 besteht darin, dass das Fixierelement 1203 sich ausschließlich an dem äußeren und inneren Rand des Fensterstocks 1204 abstützt, so dass auch während der Montage der Zwischenraum zwischen dem Fensterstock 1204 und der Mauerlaibung 1205 frei gehalten werden kann. Dieses Merkmal ist insbesondere für Montagetechniken vorteilhaft, bei denen am umlaufenden Rand des Fensterstocks 1204 eine Dichtungsfolie aufgeklebt ist, die bei Verwendung der Haltevorrichtungen 1001 bzw. 1101 beschädigt werden könnte.

Fig. 12 zeigt bereits die Lage des Fensterstocks 1204 mit einer fixierten Haltevorrichtung 1201 während der Montage in Bezug zur Mauerlaibung 1205, wobei zusätzlich durch die gestrichelte Linie 1206 die Putzkante angedeutet ist, die sich nach dem Verputzen des Fensterstockes 1204 und der Mauerlaibung 1205 ergeben würde.

Das Fixierelement 1203 hat grundsätzlich den Aufbau einer herkömmlichen Schraub- oder Ratschenzwinge, wobei in Fig. 12 eine sogenannte Ratschenzwinge dargestellt ist, die eine Einhandbedienung erlaubt. Dementsprechend besteht das Fixierelement 1203 aus einer Führungsschiene 1207, auf der eine Außenbacke 1208 und eine Innenbacke 1209 verschieblich geführt sind. Die Außenbacke 1208 und die Innenbacke 1209 verklemmen sich in bekannter Weise gegenüber der Führungsschiene 1207, sobald ein Drehmoment zwischen der Außenbacke 1208 bzw. der Innenbacke 1209 und der Führungsschiene 1207 ausgeübt wird. Die Außenbacke 1208 und die Innenbacke 1209 weisen an ihren freien Enden jeweils Druckteller 1210 und 1211 auf, die vorzugsweise aus elastischem Material ausgeführt sind, um die Seitenwände des Fensterstocks 1204 nicht zu beschädigen. Am inneren freien Ende der Führungsschiene 1207 ist ein Spannhebel 1212 angelenkt, der beim Umlegen die Außenbacke 1208 und die Innenbacke 1209 gegenüber dem Fensterstock 1204 verspannt. In nicht weiter dargestellter Weise weist der Spannhebel 1212 außerdem einen Entriegelungsknopf auf, mit dem die Verspannung auf einfache Weise wieder gelöst werden kann.

An dem Druckteller 1211 der Innenbacke 1209 ist eine Halteplatte 1213 vorgesehen, an der die Blattfeder 1202 befestigt ist. Vorzugszweise sind der Druckteller 1211 und die Halteplatte 1213 einstückig ausgeführt, wobei dann der fensterstockseitige Bereich des Drucktellers 1211 zusätzlich mit einem elastischen Material beschichtet ist, um in der oben beschriebenen Weise den äußeren Rand des Fensterstocks nicht zu beschädigen. Besonders vorteilhaft ist es, wenn zwischen dem Druckteller 1211 und der Innenbacke 1209 eine Adapterverbindung vorgesehen ist, die ein Auswechseln des Drucktellers 1211 zusammen mit der Halteplatte 1213 und der Blattfelder 1202 ermöglicht. Auf diese Weise kann ein ganzes Sortiment von Drucktellern 1211 zusammen mit Halteplatten 1213 und Blattfedern 1202 angeboten werden, die für verschiedene Anwendungen optimiert sind, wie beispielsweise Montage im Neubau, Montage im Altbau, Montage mit umlaufenden Dichtfolien, etc. Selbstverständlich ist es auch möglich, einen einfachen Druckteller 1211 ohne Halteplatte 1213 und Blattfeder 1202 für die Adapterverbindung vorzusehen, um das Fixierelement 1203 auch als einfache Schraub- bzw. Ratschenzwinge nutzen zu können.

Zur Montage eines Fensterstockes fixiert der Monteur zunächst die Haltevorrichtung 1201 mit dem Fixierelement 1203 an dem Fensterstock 1204. Hierzu werden die Außenbacke 1208 und die Innenbacke 1209 mit den Drucktellern 1210 und 1211 an die Außen- und Innenseite des Fensterstockes 1204 angesetzt und mit dem Spannhebel 1212 verspannt.

In einem nächsten Schritt folgt sodann das Einstellen des Fensterstockes in die Maueröffnung, wobei die Blattfeder 1202 bzw. auch Blattfedern 1202 weiterer Haltevorrichtungen 1201 sich wie in der in Fig. 12 gezeigten Weise gegen die Mauerlaibung 1205 abstützen und somit den Fensterstock 1204 bereits provisorisch gegenüber der Mauerlaibung 1205 halten.

In einem weiteren Schritt kann nunmehr das Justieren und Verklotzen des Fensterstockes 1204 gegenüber der Mauerlaibung erfolgen. Unter Verklotzen wird dabei das Fixieren des Fensterstockes gegenüber der Mauerlaibung mit geeigneten Abstandsklötzen oder Abstandskeilen verstanden. Der Fensterstock wird dazu mit einem Hebeleisen, das ähnlich wie ein Brecheisen geformt ist, von der unteren Mauerlaibung angehoben bzw. von den seitlichen Mauerlaibungen verschoben, bis der Zwischenraum zwischen dem Fensterstock und der umlaufenden Mauerlaibung annähernd konstant ist und bis der Fensterstock in allen drei Ebenen zum Lot justiert ist. Erfindungsgemäß gleicht die Biegefeder 1202 dabei jede Art von Verschiebung des Fensterstocks 1201 aus, ohne dass die Haltevorrichtung 1201 vom Fensterstock 1204 noch einmal gelöst werden muss.

Der nächste Schritt ist sodann das Befestigen des Fensterstockes gegenüber der Mauerlaibung, wie beispielsweise durch Verschäumen und/oder Verschrauben. Während dieses Schrittes können die an dem Fensterstock 1204 angebrachten Haltevorrichtungen 1201 sukzessive wieder entfernt werden.

Abschließend erfolgt das Verputzen gegenüber der Mauerlaibung 1205 bis zur Putzkante 1206.

## Patentansprüche

1. Haltevorrichtung (1001, 1101, 1201) zum Halten eines Fensterstocks (101) in einer Maueröffnung (104),
mit einem zwei Backen aufweisenden Fixierelement (1003, 1103, 1203), zwischen denen der Rahmen des Fensterstocks verspannbar ist, und
mit einem Federelement (1002, 1102, 1202) zum Abstützen des in der Maueröffnung eingestellten Fensterstocks mit federnder Vorspannung,
**dadurch gekennzeichnet,**
**dass** das Federelement (1002, 1102, 1202) aus einer an dem Fixierelement befestigten Blattfeder besteht, deren freies Ende an der Maueröffnung anliegt, wenn der Fensterstock (101) in die Maueröffnung (104) eingestellt ist, und dabei jede Art von Verschiebung des Fensterstocks (101) gegenüber der Maueröffnung (104) auszugleichen vermag.

2. Haltevorrichtung nach Anspruch 1, **dadurch gekennzeichnet, dass** die Blattfeder (1002, 1102, 1202) von der durch den Fensterstock gebildeten Ebene nahezu senkrecht absteht, wenn die Haltevorrichtung am Rahmen des Fensterstocks fixiert ist.

3. Haltevorrichtung nach einem der Ansprüche 1 - 2, **dadurch gekennzeichnet, dass** das Fixierelement (1203) eine Führungsschiene (1207) aufweist, auf der eine Außenbacke (1208) und eine Innenbacke (1209) verschieblich geführt sind, zwischen denen die Seitenwände des Fensterstocks (1204) verspannbar sind.

4. Haltevorrichtung nach Anspruch 3, **dadurch gekennzeichnet, dass** am inneren freien Ende der Führungsschiene (1207) ein Spannhebel (1212) angelenkt ist, der beim Umlegen die Außenbacke (1208) und die Innenbacke (1209) gegenüber dem Fensterstock (1204) verspannt.

5. Haltevorrichtung nach einem der Ansprüche 1-4, **dadurch gekennzeichnet, dass** das Fixierelement (1003, 1103) eine Gegendruckplatte (1005, 1105) und einen mit Federkraft beaufschlagten Stempel (1009, 1109) aufweist, zwischen denen der Rahmen des Fensterstocks verspannbar ist.

6. Verfahren zum Halten eines Fensterstocks (101) in einer Maueröffnung (104) mit einer Haltevorrichtung (1001, 1101, 1201) nach einem der Ansprüche 1-5,
mit den folgenden Schritten:
Fixieren der Haltevorrichtung (1001, 1101, 1201) am Rahmen des Fensterstocks (101), wobei der Rahmen des Fensterstocks zwischen zwei Backen des Fixierelements (1003, 1103, 1203) verklemmt wird,
Einstellen des Fensterstocks (101) in die Maueröffnung (104), wobei das freie Ende der Blattfeder (1002, 1102, 1202) an der Maueröffnung anliegt und dabei jede Art von Verschiebung des Fensterstocks (101) gegenüber der Maueröffnung (104) auszugleichen vermag,
Montieren des Fensterstocks (101) in der Maueröffnung (104), und
Lösen der Haltevorrichtung (1001, 1101, 1201) vom Rahmen des Fensterstocks (101).

## Claims

1. Holder (1001, 1101, 1201) for holding a window frame (101) in a wall opening (104),
with a fixing element (1003, 1103, 1203) having two noses between which the outer edge of the window frame can be clamped,
and with a spring element (1002, 1102, 1202) for supporting the window frame inserted in the wall opening, with spring tension,
**characterized in that**
the spring element (1002, 1102, 1202) consists of a leaf spring fastened on the fixing element, whose free end lies on the wall opening, when the window frame (101) is installed in the wall opening (104) and in this case can balance out any kind of movement of the window frame (101) relative to the wall opening (104).

2. Holder according to Claim 1, **characterized in that** the leaf spring (1002, 1102, 1202) stands almost at right angles to the plane formed by the window frame when the holder is fixed to the outer edge of the window frame.

3. Holder according to either of Claims 1 - 2, **characterized in that** the fixing element (1203) has a guide rail (1207) on which an outer nose (1208) and an inner nose (1209) are movably guided, between which the side walls of the window frame (1204) can be clamped.

4. Holder according to Claim 3, **characterized in that** a tension lever (1212) is joined to the inner free end of the guide rail (1207), which when the outer nose (1208) and the inner nose (1209) are moved is clamped relative to the window frame (1204).

5. Holder according to any one of Claims 1 - 4, **characterized in that** the fixing element (1003, 1103) has a counter pressure plate (1005, 1105) and a ram (1009, 1109) under spring action between which the outer edge of the window frame can be clamped.

6. Method for holding a window frame (101) in a wall opening (104) with a holder (1001, 1101, 1201) according to any one of Claims 1- 5,
with the following steps:
fixing of the holder (1001, 1101, 1201) on the outer edge of the window frame (101), the outer edge of the window frame being clamped between two noses of the fixing element (1003, 1103, 1203),
insertion of the window frame (101) into the wall opening (104), whereby the free end of the leaf spring (1002, 1102, 1202) lies on the wall opening and in this case can balance out any kind of movement of the window frame (101) relative to the wall opening (104),
mounting of the window frame (101) in the wall opening (104), and
releasing of the holder (1001, 1101, 1201) from the outer edge of the window frame (101).

## Revendications

1. Dispositif de maintien (1001, 1101, 1201) pour maintenir un châssis de fenêtre (101) dans une baie (104),
avec un élément de fixation (1003, 1103, 1203) présentant deux mâchoires, entre lesquelles le cadre du châssis de fenêtre peut être serré, et
avec un élément élastique (1002, 1102, 1202) pour soutenir avec une précontrainte élastique le châssis de fenêtre ayant été installé dans la baie,
**caractérisé en ce que**
l'élément élastique (1002, 1102, 1202) est formé d'un ressort à lame fixé sur l'élément de fixation, ressort à lame dont l'extrémité libre appuie sur la baie lorsque le châssis de fenêtre (101) est installé dans la baie (104), et permet alors de compenser tout type de déplacement du châssis de fenêtre (101) par rapport à la baie (104).

2. Dispositif de maintien selon la revendication 1, **caractérisé en ce que** le ressort à lame (1002, 1102, 1202) est en saillie à peu près perpendiculairement depuis le plan formé par le châssis de fenêtre, lorsque le dispositif de maintien est fixé sur le cadre du châssis de fenêtre.

3. Dispositif de maintien selon l'une des revendications 1 à 2, **caractérisé en ce que** l'élément de fixation (1203) présente une glissière de guidage (1207), sur laquelle une mâchoire extérieure (1208) et une mâchoire intérieure (1209) sont guidées de façon déplaçable, entre lesquelles les parois latérale du châssis de fenêtre (1204) sont susceptibles d'être serrées.

4. Dispositif de maintien selon la revendication 3, **caractérisé en ce que**, sur l'extrémité libre intérieure de la glissière de guidage (1207), est articulé un levier de serrage (1212) qui, lors de l'application de la mâchoire extérieure (1208) et de la mâchoire intérieure (1209), est serré contre le châssis de fenêtre (1204).

5. Dispositif de maintien selon l'une des revendications 1 à 4, **caractérisé en ce que** l'élément de fixation (1003, 1103) présente une plaque de contre-pression (1005, 1105) et un poussoir (1009, 1109) sollicité par une force élastique, éléments entre lesquels le cadre du châssis de fenêtre est susceptible d'être serré.

6. Procédé de maintien d'un châssis de fenêtre (101) dans une baie (104) à l'aide d'un dispositif de maintien (1001, 1101, 1201) selon l'une des revendications 1 à 5, présentant les étapes suivantes :
fixation du dispositif de maintien (1001, 1101, 1201) sur le cadre du châssis de fenêtre (101), le cadre du châssis de fenêtre étant serré entre deux mâchoires de l'élément de fixation (1003, 1103, 1203),
installation du châssis de fenêtre (101) dans la baie (104), l'extrémité libre du ressort à lame (1202, 1102, 1202) s'appliquant sur la baie et permettant alors de compenser tout type de déplacement du châssis de fenêtre (101) par rapport à la baie (104),
montage du châssis de fenêtre (101) dans la baie (104), et
desserrage du dispositif de maintien (1001, 1101, 1201) vis-à-vis du cadre du châssis de fenêtre (101).
